# EUROPÄISCHE PATENTSCHRIFT

(11) **EP 1 826 385 B1**
(45) Veröffentlichungstag und Bekanntmachung des Hinweises auf die Patenterteilung: **12.08.2009**
(21) Anmeldenummer: 07100580.5
(22) Anmeldetag: 16.01.2007
(51) Int. Cl.: F02D 41/22, F02D 41/38, F02D 41/14

(54) **Verfahren zum Betreiben eines Einspritzsystems einer Brennkraftmaschine**
Method for operating an injection system for a combustion engine
Procédé destiné au fonctionnement d'un système d'injection d'un moteur à combustion interne

(30) Priorität: 28.02.2006 DE 102006009068
(43) Veröffentlichungstag der Anmeldung: 29.08.2007
(73) Patentinhaber: ROBERT BOSCH GMBH, 70442 Stuttgart (DE)
(72) Erfinder: Dingler, Thomas, 70435 Stuttgart (DE)

(56) Entgegenhaltungen:
- WO-A-01/73282
- WO-A-03/040548
- WO-A1-03/046357
- US-A- 6 024 064
- US-A1- 2005 263 146

## Beschreibung

### Stand der Technik

Die Erfindung betrifft ein Verfahren zum Betreiben eines Einspritzsystems einer Brennkraftmaschine gemäß dem Oberbegriff des Anspruchs 1.

Ein Verfahren und eine Vorrichtung mit einem Kraftstoffzumesssystem, bei dem der Kraftstoff mittels einer Pumpe in einen Speicher gefördert wird, ist beispielsweise aus der EP 0 976 921 B1 bekannt geworden. Vom Speicher gelangt der Kraftstoff über steuerbare Injektoren in die Brennräume der Brennkraftmaschine. Ein Sensor stellt ein Drucksignal bereit, das den Druck im Speicher charakterisiert. Der Druck im Speicher wird bei der Steuerung der Injektoren berücksichtigt. Eine genaue Kraftstoffzumessung ist nur möglich, wenn genaue Werte des Druckes im Speicher bekannt sind. Bei Common-Rail-Systemen liegt der Druck im Bereich zwischen einigen 100 bar bis ca. 2000 bar. Innerhalb dieses Bereichs muss der Drucksensor zuverlässig ein Signal bereitstellen. Ein Ausfall des Drucksensors bzw. ein fehlerhaftes Signal des Drucksensors führen zu einer ungenauen Kraftstoffzumessung. Bei Brennkraftmaschinen, bei denen eine Drucksteuerung mit einem Druckregelventil nicht möglich ist, wird in diesem Falle die Brennkraftmaschine abgeschaltet. In der WO.03 040 548 wird bei Auftreten eines Fehlers die Brennkraftmaschine in einem Notlaufbetrieb weiter gefahren.

Aufgabe der Erfindung ist es, ein gattungsgemäßes Verfahren zum Betreiben eines Einspritzsystems einer Brennkraftmaschine dahingehend weiterzubilden, dass auch bei Systemen, bei denen eine Drucksteuerung mit einem Druckregelventil nicht möglich ist, im Falle eines Ausfalls des Drucksensors ein Notbetrieb des Fahrzeugs möglich ist, um so noch einen sicheren Parkplatz oder einen Servicebetrieb zu erreichen.

### Darstellung und Vorteile der Erfindung

Diese Aufgabe wird bei einem Verfahren zum Betreiben eines Einspritzsystems einer Brennkraftmaschine der eingangs genannten Art mit den Merkmalen des Anspruchs 1 gelöst. Grundidee der Erfindung ist es, einen Ersatzregelkreis zur Verfügung zu stellen, welcher bei einem Ausfall des Drucksensors einen eingeschränkten Notbetrieb des Fahrzeugs ermöglicht. Dies wird erfindungsgemäß dadurch erreicht, dass bei einem Ausfall des Drucksensors die Ansteuerdauer der Injektoren und die Solldrehzahl betriebspunktabhängig in einem ersten schritt konstant gehalten werden. Auf diese Weise hängt die durch Injektoren eingespritzte Menge alleine vom Druck in dem Druckspeicher, dem sogenannten Rail, ab. Steigt demnach die Drehzahl an, so ist der Druck zu groß. Fällt die Drehzahl ab, so ist der Druck zu klein. Die Regelabweichung der Drehzahl wird nun als Eingang für den Druckregler verwendet und die Drehzahl der Brennkraftmaschine durch eine Stellgröße der Zumesseinheit auf einen konstanten Wert geregelt. Aufgrund dieses geschlossenen Regelkreises führt ein zu großer Raildruck zu einer erhöhten Drehzahl und somit im Raildruckregler zum Schließen der Zumesseinheit. Hieraus resultiert eine reduzierte Pumpenförderung. Hieraus wiederum ein reduzierter Raildruck, daraus eine reduzierte Einspritzmenge und so wiederum im Ergebnis eine kleinere Drehzahl. Ein zu kleiner Raildruck führt dagegen zu einem Abfall der Drehzahl und damit zum Öffnen der Zumesseinheit. Dies führt zu einer erhöhten Pumpenförderung, hieraus resultiert ein erhöhter Raildruck, daraus wiederum eine erhöhte Einspritzmenge und dies führt wiederum zu einer größeren Drehzahl. Durch diese Maßnahmen kann der Raildruck in einem für das System zulässigen Bereich gehalten werden und mit der konstanten Drehzahl ein Notfahrprogramm realisiert werden.

Weitere vorteilhafte Ausgestaltungen des erfindungsgemäßen Verfahrens sind Gegenstand der auf Anspruch 1 rückbezogenen Unteransprüche. So sieht eine vorteilhafte Ausgestaltung vor, die Ansteuerdauer der Injektoren abhängig vom Betriebszustand der Brennkraftmaschine und/oder des Fahrzeugs, welches die Brennkraftmaschine antreibt, zu verändern.

Eine andere vorteilhafte Ausgestaltung des Verfahrens, bei der ein erhöhter Mengenbedarf beispielsweise beim Anfahren erkannt wird, sieht vor, dass die Ansteuerdauer auf einen größeren Wert umgeschaltet wird in Abhängigkeit von Signalen, welche die Stellung einer Kupplung und/oder eines Getriebes und/oder der Geschwindigkeit des Fahrzeugs und/oder der Stellung des Gaspedals charakterisiert.

Bevorzugt wird die Ansteuerdauer in Stufen und zwar in Abhängigkeit von der Gaspedalstellung verändert. Dabei sind vorzugsweise drei Stufen vorgesehen, d.h. es wird nur auf große Änderungen des Gaspedals reagiert. In einer ersten Stufe wird die Ansteuerdauer verlängert, wenn eine einen Beschleunigungsvorgang des Fahrzeugs charakterisierende Gaspedalstellung vorliegt. Bei einer zweiten Stufe wird die Ansteuerdauer nicht verändert, wenn eine eine konstante Geschwindigkeit des Fahrzeugs charakterisierende Gaspedalstellung vorliegt. Und in einer dritten Stellung wird die Ansteuerdauer reduziert bei einer eine Verringerung der Geschwindigkeit charakterisierenden Gaspedalstellung.

Darüber hinaus kann eine schnelle Anpassung der Zumesseinheit vorgesehen sein, beispielsweise bei Erkennung von kritischen Betriebspunkten, wenn z.B. das Kupplungspedal betätigt wird. In diesem Falle kann eine erhöhte Kraftstofffördermenge von der Zumesseinheit - z.B. zum Anfahren - eingestellt werden.

Weitere Vorteile und Merkmale der Erfindung sind Gegenstand der nachfolgenden Beschreibung sowie der zeichnerischen Darstellung eines Ausführungsbeispiels der Erfindung.

### Zeichnung

In der Figur ist schematisch ein Blockschaltbild eines Einspritzsystems einer Brennkraftmaschine zur Erläuterung des erfindungsgemäßen Verfahrens dargestellt.

### Beschreibung von Ausführungsbeispielen

In der Figur ist schematisch ein Ausführungsbeispiel eines Einspritzsystems einer Brennkraftmaschine 310 dargestellt. Die Brennkraftmaschine 310 weist steuerbare Injektoren 321, 322, 323, 324 auf, mittels denen Kraftstoff in die Brennräume 331, 332, 333, 334 der Brennkraftmaschine 310 eingespritzt wird. Der Kraftstoff wird unter hohem Druck in die Brennräume 331, 332, 333, 334 eingespritzt. Hierzu ist ein Speicher 300 vorgesehen, ein sogenanntes Rail, in welchem der Kraftstoff unter hohem Druck gespeichert ist. Sämtliche Einspritzventile 321, 322, 323, 324 werden von diesem Speicher 300 gespeist. Der Druck in dem Speicher 300 wird von einer Förderpumpe 210 erzeugt, deren Zulauf von einer Zumesseinheit 200 gesteuert wird. In dem Speicher 300 ist ein Drucksensor 305 angeordnet, dessen Ausgangssignal einem Raildruckregler 110, der Teil eines Steuergeräts 400 ist, zugeführt wird. Der Raildruckregler 110 ermittelt eine Stellgröße 120 der Zumesseinheit 200, welche abhängig von einer Raildruckregelabweichung ermittelt wird.

Um nun einen Notlaufbetrieb der Brennkraftmaschine 310 bei einem Ausfall des Drucksensors 305 zu gewährleisten, werden dem Raildruckregler 110 eine Auswahl von Eingangsgrößen, beispielsweise ein den Gaspedalweg charakterisierendes Signal, ein die Kupplungsstellung charakterisierendes Signal, ein den eingelegten Gang eines Getriebes charakterisierendes Signal zugeführt, wie in der Figur schematisch durch einen Block 130 angedeutet.

In einem Modul 410 des Steuergeräts 400 wird ferner die Ansteuerdauer der Injektoren 321, 322, 323, 324 berechnet.

Bei einem Ausfall des Drucksensors 305, der im Steuergerät 400 erfasst wird, wird nun die Ansteuerdauer der Injektoren 321, 322, 323, 324 auf dem zu diesem Zeitpunkt herrschenden Wert der Ansteuerdauern konstant gehalten, oder es wird wahlweise auf eine für das Notfahren sinnvolle Ansteuerdauer umgeschaltet. Gleichzeitig wird die Drehzahl der Brennkraftmaschine durch eine Stellgröße der Zumesseinheit 200 auf einen konstanten Wert auf nachfolgend beschriebene Weise geregelt. Hierzu wird abhängig von der Gaspedalstellung eine Solldrehzahl 150 vorgegeben. Die Solldrehzahl 150 wird in einem Rechenglied 160, das Teil des Steuergeräts 400 ist, von der aktuell herrschenden Drehzahl 140 subtrahiert. Im Raildruckregler 110 wird nun diese Differenz (Regelabweichung) auf den Wert 0 geregelt, sodass die aktuelle Drehzahl 140 der Solldrehzahl 150 entspricht. Für die Solldrehzahl 150 für den Notfahrbetrieb sind in dem Steuergerät eine oder mehrere konstante Werte hinterlegt, die in Abhängigkeit von dem Betriebszustand vorgegeben werden. Die aktuelle Drehzahl 140 wird also nur durch eine Veränderung des Druckes im Rail 300 konstant gehalten, welcher über die Stellung der Zumesseinheit 200 verändert wird.

In einer ersten Stufe, die auf ein Beschleunigen des Fahrzeugs schließen lässt, beispielsweise bei einer Betätigung des Gaspedals im Sinne einer Vergrößerung des Gaspedalwegs, wird eine längere Ansteuerdauer vorgegeben. Bei einem Betriebszustand, der bei unveränderter Gaspedalstellung auf eine unveränderte Geschwindigkeit des Fahrzeugs schließen lässt, wird die Ansteuerdauer beibehalten. Im Falle eines Betriebszustands des Kraftfahrzeugs, welcher auf eine Verringerung der Geschwindigkeit schließen lässt, wenn also das Gaspedal derart betätigt wird, dass der Gaspedalweg verkleinert wird - also "Gas weggenommen" wird -, wird die Ansteuerdauer durch die Zumesseinheit 200 verringert.

Eine Änderung der Ansteuerdauer kann auch in Abhängigkeit vom Kupplungspedalweg oder von der Getriebeinformation sowie unmittelbar von der Fahrgeschwindigkeit vorgenommen werden. So kann beispielsweise bei einer Erhöhung der Fahrgeschwindigkeit oder bei einer Änderung der Getriebeübersetzung auf eine größere Ansteuerdauer z.B. mittels einer Rampe umgeschaltet werden.

## Patentansprüche

1. Verfahren zum Betreiben eines Einspritzsystems einer Brennkraftmaschine, bei dem Kraftstoff mittels einer Pumpe, deren Zulauf von einer Zumesseinheit (200) gesteuert wird, in einen Speicher (300) gefördert wird und von dort mittels steuerbarer Injektoren (321, 322, 323, 324) in Brennräume (331, 332, 333, 334) der Brennkraftmaschine (310) eingespritzt wird, wobei ein Drucksensor (305) ein Drucksignal bereitstellt, das den Druck im Speicher (300) charakterisiert, **dadurch gekennzeichnet, dass** bei einem Ausfall des Drucksensors (305) die Ansteuerdauer der Injektoren (321, 322, 323, 324) in einem ersten Schritt konstant gehalten wird und die Drehzahl der Brennkraftmaschine (310) durch eine Stellgröße der Zumesseinheit (200) auf einen konstanten Wert geregelt wird.

2. Verfahren nach Anspruch 1, **dadurch gekennzeichnet, dass** in einem weiteren Schritt ausgehend von der konstant gehaltenen Ansteuerdauer die Ansteuerdauer der Injektoren (321, 322, 323, 324) abhängig vom Betriebszustand der Brennkraftmaschine (310) und/oder des Fahrzeugs, welches die Brennkraftmaschine (310) antreibt, verändert wird.

3. Verfahren nach Anspruch 2, **dadurch gekennzeichnet, dass** die Ansteuerdauer auf einen größeren Wert umgeschaltet wird in Abhängigkeit von Signalen, welche die Stellung einer Kupplung und/oder eines Getriebes und/oder der Geschwindigkeit des Fahrzeugs und/oder der Stellung des Gaspedals charakterisieren.

4. Verfahren nach Anspruch 3, **dadurch gekennzeichnet, dass** die Ansteuerdauer in Stufen in Abhängigkeit von der Gaspedalstellung verändert wird.

5. Verfahren nach Anspruch 4, **dadurch gekennzeichnet, dass** die Ansteuerdauer in Abhängigkeit von der Gaspedalstellung in drei Stufen geändert wird derart, dass die Ansteuerdauer verlängert wird, wenn eine einen Beschleunigungsvorgang des Fahrzeugs charakterisierende Gaspedalstellung vorliegt, die Ansteuerdauer nicht verändert wird bei einer eine konstante Geschwindigkeit des Fahrzeugs charakterisierenden Gaspedalstellung und die Ansteuerdauer reduziert wird bei einer eine Verringerung der Geschwindigkeit charakterisierenden Gaspedalstellung.

6. Verfahren nach einem der vorstehenden Ansprüche, **dadurch gekennzeichnet, dass** die Zumesseinheit (200) steuerbar ist in Abhängigkeit von Betriebspunkten der Brennkraftmaschine (310).

7. Verfahren nach Anspruch 6, **dadurch gekennzeichnet, dass** eine erhöhte Kraftstofffördermenge von der Zumesseinheit (200) eingestellt wird im Falle einer Kupplungsbetätigung.

## Claims

1. Method for operating an injection system of an internal combustion engine, in which fuel is delivered by means of a pump, the supply to which pump is controlled by a metering unit (200), into an accumulator (300) and is injected from there into combustion chambers (331, 332, 333, 334) of the internal combustion engine (310) by means of controllable injectors (321, 322, 323, 324), with a pressure sensor (305) providing a pressure signal which characterizes the pressure in the accumulator (300), **characterized in that**, in the event of a failure of the pressure sensor (305), the activation duration of the injectors (321, 322, 323, 324) is held constant in a first step and the rotational speed of the internal combustion engine (310) is regulated to a constant value by means of an actuating variable of the metering unit (200).

2. Method according to Claim 1, **characterized in that**, in a further step, proceeding from the activation duration which is held constant, the activation duration of the injectors (321, 322, 323, 324) is varied as a function of the operating state of the internal combustion engine (310) and/or of the vehicle driven by the internal combustion engine (310).

3. Method according to Claim 2, **characterized in that** the activation duration is switched to a greater value as a function of signals which characterize the position of a clutch and/or of a transmission and/or the speed of the vehicle and/or the position of the throttle pedal.

4. Method according to Claim 3, **characterized in that** the activation duration is varied in stages as a function of the throttle pedal position.

5. Method according to Claim 4, **characterized in that** the activation duration is varied in three stages as a function of the throttle pedal position, in such a way that the activation duration is lengthened if a throttle pedal position is present which characterizes an acceleration process of the vehicle, the activation duration is not changed in the case of a throttle pedal position which characterizes a constant speed of the vehicle, and the activation duration is reduced in the case of a throttle pedal position which characterizes a reduction in speed.

6. Method according to one of the preceding claims, **characterized in that** the metering unit (200) can be controlled as a function of operating points of the internal combustion engine (310).

7. Method according to Claim 6, **characterized in that** an increased fuel delivery quantity is set by the metering unit (200) in the event of a clutch actuation.

## Revendications

1. Procédé pour le fonctionnement d'un système d'injection d'un moteur à combustion interne, dans lequel du carburant est refoulé au moyen d'une pompe dont l'afflux est commandé par une unité de dosage (200), dans un accumulateur (300) et de là est injecté au moyen d'injecteurs commandables (321, 322, 323, 324) dans des chambres de combustion (331, 332, 333, 334) du moteur à combustion interne (310), un capteur de pression (305) fournissant un signal de pression qui caractérise la pression dans l'accumulateur (300), **caractérisé en ce que** dans le cas d'une panne du capteur de pression (305), la durée de commande des injecteurs (321, 322, 323, 324) dans une première étape est maintenue constante, et le régime du moteur à combustion interne (310) est régulé à une valeur constante par une grandeur de commande de l'unité de dosage (200).

2. Procédé selon la revendication 1, **caractérisé en ce que** dans une autre étape, à partir de la durée de commande maintenue constante, la durée de commande des injecteurs (321, 322, 323, 324) est modifiée en fonction de l'état de fonctionnement du moteur à combustion interne (310) et/ou du véhicule qui entraîne le moteur à combustion interne (310).

3. Procédé selon la revendication 2, **caractérisé en ce que** la durée de commande est commutée à une plus grande valeur et en fonction de signaux qui caractérisent la position d'un embrayage et/ou d'une boîte de vitesses et/ou la vitesse du véhicule et/ou de la position de la pédale d'accélérateur.

4. Procédé selon la revendication 3, **caractérisé en ce que** la durée de commande est modifiée par incréments en fonction de la position de la pédale d'accélérateur.

5. Procédé selon la revendication 4, **caractérisé en ce que** la durée de commande est modifiée en fonction de la position de la pédale d'accélérateur en trois incréments, de telle sorte que la durée de commande soit prolongée pour une position de la pédale d'accélérateur caractérisant une opération d'accélération du véhicule, la durée de commande ne soit pas modifiée pour une position de la pédale d'accélérateur caractérisant une vitesse constante du véhicule, et la durée de commande soit réduite pour une position de la pédale d'accélérateur caractérisant une diminution de la vitesse.

6. Procédé selon l'une quelconque des revendications précédentes, **caractérisé en ce que** l'unité de dosage (200) peut être commandée en fonction de points de fonctionnement du moteur à combustion interne (310).

7. Procédé selon la revendication 6, **caractérisé en ce qu'**une quantité refoulée de carburant accrue est ajustée par l'unité de dosage (200) dans le cas d'un actionnement de l'embrayage.
